# EUROPÄISCHE PATENTSCHRIFT

(11) **EP 0 845 160 B1**
(45) Veröffentlichungstag und Bekanntmachung des Hinweises auf die Patenterteilung: **06.10.1999**
(21) Anmeldenummer: 96925930.8
(22) Anmeldetag: 13.08.1996
(51) Int. Cl.: H01R 4/24

(54) **ELEKTRISCHER VERBINDER**
ELECTRICAL CONNECTOR
CONNECTEUR ELECTRIQUE

(30) Priorität: 14.08.1995 DE 19529893
(43) Veröffentlichungstag der Anmeldung: 03.06.1998
(73) Patentinhaber: THE WHITAKER CORPORATION, Wilmington, Delaware 19808 (US); Lisa Dräxlmaier GmbH, 84137 Vilsbiburg (DE)
(72) Erfinder: NEUHAUSER, Robert, D-84079 Bruckberg (DE); KRÄMER, Rudolf, D-64686 Lautertal (DE); TILLE, Werner, D-64589 Stockstadt (DE); MALUCHE, Martin, Franz, Felix, D-64625 Bensheim (DE)
(74) Vertreter: Heinz-Schäfer, Marion
(86) Internationale Anmeldenummer: IB9600796
(87) Internationale Veröffentlichungsnummer: WO9707562

(56) Entgegenhaltungen:
- DE-A- 4 324 841
- FR-A- 2 179 823
- US-A- 4 277 124
- US-A- 4 660 917
- US-A- 4 840 578

## Beschreibung

Die Erfindung betrifft einen elektrischen Verbinder mit einem Gehäuse aus Isolationsmaterial und einem im Gehäuse anordnenbaren metallischen Kontaktelement mit einem Schneidklemmkontaktbereich und einem Crimpkontaktbereich, der sich in Richtung der longitudinalen Achse eines einlegbaren Kabels an den Schneidklemmkontaktbereich anschliesst und mit diesem leitend verbunden ist.

Es gibt viele Anwendungen für die es wünschenswert ist, dass man die Schneidklemmtechnik einsetzen kann. Ein Nachteil der Schneidklemmtechnik ist jedoch, dass die Kontakte sehr empfindlich gegenüber dem Durchmesser der zu kontaktierenden isolierten Leiter sind. Da aber im Normalfall davon auszugehen ist, dass man nicht von vornherein weiss, welche Kabelgrösse mit einem Schneidklemmkontakt verbunden werden soll, ist diese Technik oft nicht einsetzbar. Der Grund, warum Schneidklemmstrukturen so empfindlich gegenüber Durchmesserschwankungen sind ist, dass die Schneide, die die Isolierung durchschneiden soll, den inneren Leiter erreichen muss.

Aus der gattungsbildenen US 4,660,917 ist ein elektrisches Kontaktelement mit Schneidklemmlappen für Kabel unterschiedlicher Durchmesser bekannt. Es ist möglich mit diesem Kontaktelement mehrere übereinander angeordnete Kabel unterschiedlichen Durchmessers gleichzeitig zu kontaktieren.

Aus der DE 43 24 841 Al ist ein Verfahren und eine Vorrichtung zur Stromversorgung optionaler, elektrisch angetriebene Sonderaustattungseinrichtungen, zum Beispiel in einem Kraftfahrzeug, angegeben. Dabei wird ein Kabel eines serienmässigen Grundkabelsatzes mittels eines elektrischen Verbinders mit einem Kabel zu einer Sonderausstattungseinrichtung verbunden. Der elektrische Verbinder weist ein Gehäuse aus Isolationsmaterial auf. In dem Gehäuse ist ein aus Blech geformtes Kontaktelement angeordnet mit einem Schneidklemmkontaktbereich für ein elektrisches Kabel und einstückig mit mindestens einem weiteren elektrischen Anschlussbereich für die Kontaktierung mindestens eines weiteren elektrischen Kabels. Das Gehäuse ist in zwei Kammern aufgeteilt, von denen die eine den Schneidklemmkontaktbereich und die andere den weiteren Anschlussbereich aufnimmt. Die beiden Kammern sind über einen Durchgang miteinander verbunden der von einem Verbindungssteg zwischen dem Schneidklemmkontaktbereich und dem zusätzlichen Anschlussbereich durchsetzt ist. Es geht aus dieser Entgegenhaltung nicht hervor, wie man eine Schneidklemmstruktur für Kabel mit unterschiedlichen Durchmessern einsetzen kann.

Aus der US 4,472,596 ist ebenfalls der Einsatz von Schneidklemmstrukturen bekannt. Dabei werden Kabel oder Kabelenden zunächst in einem Zugentlastungsbereich fixiert und dann mittels einer Schneidklemmstruktur kontaktiert. Es ist jeweils ein Paar von Schneidklemmstruktur miteinander verbunden und von einem Paar von Zugentlastungsbereichen nach aussen umgeben.

Aus der US 4,834,670 ist ebenfalls ein elektrischer Verbinder mit einem Schneidklemmkontaktbereich bekannt. Aus dieser Druckschrift ist es bekannt das Schneidklemmkontaktelement U-förmig auszubilden, wobei an den Schenkeln des U's jeweils zwei gegenüberliegende Schneidklemmlappen angeordnet sind.

Es ist Aufgabe der Erfindung, einen elektrischen Verbinder anzugeben, der einen Schneidklemmkontaktbereich aufweist und für Kabel mit verschiedenen Durchmessern geeignet ist.

Die Aufgabe wird durch einen elektrischen Verbinder mit den Merkmalen des Patentanspruches 1 gelöst. Vorteilhafte Weiterbildungen sind in Unteransprüchen angegeben.

Der elektrische Verbinder weist jeweils Paare von Schneidklemmlappen für Kabel mit kleinerem Durchmesser und für Kabel mit grösserem Durchmesser auf. Die Paare von sich gegegenüberliegenden Schneidklemmlappen für Kabel mit dem grösserem Durchmesser sind dabei aussen und die Paare für Schneidklemmlappen für Kabel mit kleinerem Durchmesser innen angeordnet. Wird ein Kabel von grösserem Durchmesser in die Schneidklemmlappen eingelegt, so wird die Kontaktierung von den äusseren Schneidklemmlappen durchgeführt. In Bezug auf die inneren Schneidklemmlappen sind verschiedene Möglichkeiten denkbar. Entweder die inneren Schneidklemmlappen schneiden nicht nur die äussere Isolationshülle des Kabels ein, sondern auch den inneren Leiter. Diese teilweise Durchtrennung führt jedoch nicht zu weiteren Problemen, da das Kabel durch die Zugentlastungsbereiche gehalten wird und eine Kontaktierung der beiden Kabelteile zu einander durch die äusseren Schneidklemmkontakte und die diese verbindende Grundplatte des metallischen Kontaktelementes gewährleistet ist. Oder die inneren Schneidklemmlappen werden plastisch verformt, da sie beispielsweise leichter verformbar, da dünner als die äusseren Schneidklemmlappen sind, und das dickere Kabel wird von den inneren Schneidklemmlappen nicht beeinflusst. Es ist auch möglich, dass die eigentliche Lösung zwischen diesen beiden Extremen liegt.

Es ist besonders vorteilhaft, wenn das Kontaktelement in ein Gehäuse in Richtung der longitudinalen Achse eines eindringbaren Kabels einschiebbar ist. Dabei ist es von Vorteil, wenn zwei Raststellungen vorgesehen werden und in einer ersten Vorraststellung ein Kabelende in den Crimpkontaktbereich einbringbar ist und in einer zweiten Endstellung ein Kabel von oben durch das Gehäuse in den Schneidklemmkontaktbereich einbringbar ist. So wird der Crimpkontaktbereich gegen äussere Einflüsse geschützt und auch das gesamte Kontaktelement ist durch das Gehäuse stabilisiert und geschützt.

Weiter ist es von Vorteil, dass der Schneidklemmbereich und der Crimpbereich derart angeordnet sind, dass die beiden miteinander zu verbindenden Kabel miteinander fluchten und im Gehäuse im bezug auf den Gehäusegrund übereinander angeordnet sind. Dadurch ist gewährleistet, dass die Anordnung sehr kompakt ausgeführt ist und im Verlauf des durchgehenden Kabels nicht weiter stört, da das zu verbindende Kabelende mit dem durchgehenden Kabel fluchtet.

Um eine sichere Montage der Kabel zu gewährleisten ist es von Vorteil, wenn das Kontaktelement und das Gehäuse für die Vorraststellung und die Endstellung einen Anschlag aufweisen.

Der elektrische Verbinder ist dazu geeignet durchgehende Kabel unterschiedlicher Grösse mit einem Kabelende zu verbinden oder zwei Kabelenden die sich gegenüberliegen und von grösserem Durchmesser sind mit einem dritten Kabelende zu verbinden. Der Einsatz des elektrischen Verbinders geht wie folgt vor sich: Zunächst wird ein Kabelende in den Crimpkontaktbereich eingebracht und die Crimpverbindung wird geschlossen. Danach wird das Kontaktelement mit dem ersten Kabelende in das Gehäuse eingeschoben. Dann wird das zweite Kabel, ein durchgehendes Kabel, von oben durch die Öffnung des Gehäuses in den Schneidklemmkontaktbereich eingefügt. Je nach Grösse des Kabeldurchmessers schneiden nur die beiden inneren Paare von Schneidklemmlappen durch die Isolierung des Kabels und Kontaktieren den Leiter oder die beiden äusseren Paare von Schneidklemmlappen und die beiden inneren Paare von Schneidklemmlappen schneiden durch die Isolierung des Kabels und die äusseren Kontaktieren den Leiter. Die inneren Schneidklemmlappen schneiden dann den Leiter ebenfalls teilweise durch. Nachdem das Kabel eingebracht ist müssen die Zugentlastungselemente der Zugentlastungesbereiche noch geschlossen werden. Dies kann beispielsweise durch die Öffnung des Gehäuses, also von oben erfolgen.

Ein Ausführungsbeispiel der Erfindung wird anhand der Zeichnungen erläutert. Es zeigen:
Figur 1 einen Querschnitt durch ein Gehäuse mit eingebrachtem Kontaktelement in Vorraststellung,
Figur 2 einen Querschnitt durch ein Gehäuse mit angeschlagenem Kabel in Einbausituation,
Figur 3 eine Draufsicht auf ein Gehäuse mit Kontaktelement in Vorraststellung.

In Figur 1 ist ein elektrischer Verbinder dargestellt. Das Gehäuse 1 ist im wesentlichen U-förmig. Die Öffnung des U's befindet sich in der Zeichnung oben, der Gehäusegrund 16 ist unten im Schnitt dargestellt. Es ist eine Stufe 15 im Gehäusegrund 16 erkennbar. Auf der unteren Ebene des Gehäusegrunds 16 befindet sich das metallische Kontaktelement 2. In Figur 1 ist es nur teilweise eingeschoben. Die in Figur 1 dargestellte Stellung wird als Vorraststellung bezeichnet. Ein Anschlag 13, der an einer Schulter des Gehäuses angreift, verhindert das weitere Einfügen des Kontaktelementes 2 in das Gehäuse 1. Das Herausziehen des Kontaktelementes 2 aus dem Gehäuse wird durch zwei sich gegenüberliegende federnde Elemente 17 und entsprechende Verbreiterungen im Gehäusequerschnitt 18, auf die die federnden Elemente 17 einrasten, verhindert.

Zum Aufbau des metallischen Kontakts weist das metallische Kontaktelement einen Schneidklemmkontaktbereich 3 und einen Crimpkontaktbereich 4 auf. In der Vorraststellung des Kontaktelementes 2 im Gehäuse 1 befindet sich der Schneidklemmkontaktbereich 3 bereits im Gehäuse während der Crimpkontaktbereich 4 ausserhalb des Gehäuses zugänglich ist. Crimpkontaktbereich 4 und Schneidklemmkontaktbereich 3 sind leitend miteinander verbunden. Der Crimpkontaktbereich besteht aus zwei hintereinander angeordneten Paaren von Crimplaschen, von denen die vom Schneidklemmkontaktbereich 3 weiter entfernten 19 zur Fixierung eines Kabelendes 11 mit Kabelmantel dient und die näher zum Schneidklemmkontaktbereich 3 hin angeordneten Crimplaschen 20 zum Fixieren der abisolierten Leiter des Kabelendes 11 dient.

An dem Crimpkontaktbereich schliesst sich der Schneidklemmkontaktbereich 3 an. Beide Bereiche sind derart ausgestaltet, dass darin fixierte Kabel fluchtend zueinander ausgerichtet sind. Dabei liegen die verbundenen Kabel im Bezug zum Gehäusegrund 16 übereinander. Der Schneidklemmkontaktbereich 3 besteht aus den eigentlichen Schneidklemmlappen 7 bis 10 und zwei Zugentlastungsbereichen 5 und 6. Betrachtet man den Schneidklemmkontaktbereich 3 in Richtung eines einzulegenden Kabels, so sind hintereinander angeordnet ein Zugentlastungsbereich 5 mit beispielsweise einem Paar von gegenüberliegenden Zungen, die zur Zugentlastung vercrimpt werden, ein Paar von gegenüberliegenden Schneidklemmlappen 7, die für Kabel von grösserem Durchmesser geeignet sind, zwei hintereinander angeordnete Paare von nebeneinander angeordneten Schneidklemmlappen 8 und 9 die für Kabel von kleinerem Durchmesser geeignet sind und ein Paar von nebeneinander angeordneten Schneidklemmlappen 10, die wiederum für Kabel von grösserem Durchmesser geeignet sind. Das letzte Element bildet wiederum ein Zugentlastungsbereich 6 der beispielsweise aus zwei gegenüberliegenden Lappen bestehen können, die zur Fixierung des Kabels zu vercrimpen sind. Der eigentliche Schneidklemmkontaktbereich 3 besteht aus einem W-Profile mit vier Ebenen, die jeweils ein gegenüberliegendes Paar von Schneidklemmlappen 7 bis 10 aufweisen.

In Figur 2 ist eine Anordnung nach Figur 1 in einer Einbausituation dargestellt. Dabei ist ein Kabelende 11 am Crimpkontaktbereich 4 fixiert. Die Leiter des Kabelendes 21 sind deutlich zu erkennen. Sie werden von der Crimplasche 20 gehalten. Es ist auch zu erkennen, dass die Anschläge 13 für die Vorraststellung nicht mehr zu sehen sind. Dies resultiert daher, dass beim Crimpvorgang gleichzeitig die Anschläge umgebogen werden, um so das Einführen des Kontaktelementes 2 in das Gehäuse 1 zum Erreichen der Endstellung zu ermöglichen. Nach dem Crimpvorgang wurde das metallische Kontaktelement 2 in das Gehäuse 1 eingeschoben. Die federnden Elemente 17 werden dabei von einer ersten Verjüngung im Querschnitt des Gehäuses 18 zu einer zweiten Verjüngung im Querschnitt des Gehäuses 18' weitergeschoben. Am Kontaktelement 2 ist ein Anschlag 14' für die Endstellung vorgesehen. Der Anschlag schlägt an der Stufe 15 im Gehäuse 1 an. In eine in Figur 1 sichtbare Vertiefung in der Gehäusewand 22 tritt ein Vorsprung 14 ein. Diese Sicherung soll verhindern, dass die Anordnung durch Zug am in der Figur linken Kabelende beeinflusst wird. In der Endstellung kann dann auch ein zweites Kabel 12 in den Schneidklemmkontaktbereich eingeführt werden. Das Kabel 12 ist dann leitend mit dem Kabelende 11 verbunden.

In Figur 3 ist die Anordnung gemäss Figur 1 in einer Aufsicht dargestellt. Gleiche Bezugszeichen der Figuren 1 und 3 haben die gleichen Bedeutung. Es ist zu erkennen, dass am freien Ende des Crimpkontaktbereichs 4 ebenfalls ein Anschlag 23 vorgesehen ist, der in eine Verbreiterung im Gehäuse 1 eingreift, dadurch wird vermieden, dass der Crimpkontaktbereich 4 bei Zug am Kabelende 11 verbogen oder gar vom Kontaktelement abgerissen wird.

## Patentansprüche

1. Elektrischer Verbinder mit einem Gehäuse (1) aus Isolationsmaterial und einem im Gehäuse (1) anordnenbaren metallischen Kontaktelement (2) mit einem Schneidklemmkontaktbereich (3), wobei je zwei Paare von sich jeweils paarweise gegenüberliegenden Schneidklemmlappen (7, 10) für Kabel von kleinerem und (8, 9) für Kabel von grösserem Durchmesser vorgesehen sind, derart, dass die Paare von Schneidklemmlappen (8, 9) für Kabel von kleinerem Durchmesser zwischen denen (7, 10) für Kabel von grösserem Durchmesser angeordnet sind, dadurch gekennzeichnet, dass der Schneidklemmkontaktbereich (3) zwei Zugentlastungsbereiche (5, 6) aufweist und dass zwischen diesen die Schneidklemmlappen (7, 8, 9, 10) angeordnet sind, und dass das Kontaktelement (2) einen Crimpkontaktbereich (4) aufweist, der sich in Richtung der longitudinalen Achse eines einbringbaren Kabels an den Schneidklemmkontaktbereich (3) anschliesst und mit diesem leitend verbunden ist.

2. Elektrischer Verbinder nach Anspruch 1, dadurch gekennzeichnet, dass das Kontaktelement (2) in das Gehäuse (1) in Richtung der longitudinalen Achse eines einbringbaren Kabels einschiebbar ist, derart, dass in einer Vorraststellung ein Kabelende (11) mit dem Crimpkontaktbereich (4) verbindbar ist und dass in einer Endstellung mindestens ein Kabel (12) von oben in das Gehäuse (1) in den Schneidklemmkontaktbereich (3) einbringbar ist.

3. Elektrischer Verbinder nach einem der Ansprüche 1 oder 2, dadurch gekennzeichnet, dass die Anordnung von Schneidklemm- (3) und Crimpbereich (4) derart ausgeführt ist, dass die beiden Kabel miteinander fluchten und im Gehäuse (1) übereinander angeordnet sind im Bezug auf der Gehäusegrund.

4. Elektrischer Verbinder nach einem der Ansprüche 1 bis 3, dadurch gekennzeichnet, dass Kontaktelement (2) und Gehäuse (1) für die Vorraststellung und die Endstellung einen Anschlag (13, 14) aufweisen.

5. Elektrischer Verbinder nach einen der vorhergehenden Ansprüche, dadurch gekennzeichnet, dass der Schneidklemmkontakt des Schneidklemmkontaktbereichs (3) aus einem W-Profil besteht mit vier Ebenen, die jeweils ein gegenüberliegendes Paar von Schneidklemmlappen (7, 8, 9, 10) aufweisen.

6. Elektrischer Verbinder nach einem der Ansprüchen 1 bis 5, dadurch gekennzeichnet, dass die mittleren Schneidklemmlappen (8,9) durch ein dickes Kabel plastisch verformt werden.

## Claims

1. Electrical connector having a housing (1) made of insulating material, and a metallic contact element (2) arrangeable in the housing (1) and having an insulation displacement contact region (3), in each case two pairs of insulation displacement tabs (7, 10) and (8, 9) mutually opposite in each case in pairs and respectively intended for cables of smaller diameter and cables of larger diameter being provided in such a way that the pairs of insulation displacement tabs (8, 9) for cables of smaller diameter are arranged between those (7, 10) for cables of larger diameter, characterized in that the insulation displacement contact region (3) comprises two strain relief regions (5, 6) and in that the insulation displacement tabs (7, 8, 9, 10) are arranged therebetween, and in that the contact element (2) comprises a crimp contact region (4) which, in the direction of the longitudinal axis of an introducible cable, is adjacent to the insulation displacement contact region (3) and is conductively connected thereto.

2. Electrical connector according to Claim 1, characterized in that the contact element (2) is insertable into the housing (1) in the direction of the longitudinal axis of an introducible cable in such a way that, in a pre-latching position, a cable end (11) is connectable to the crimp contact region (4) and that, in an end position, at least one cable (12) is introducible from above into the housing (1) into the insulation displacement contact region (3).

3. Electrical connector according to one of Claims 1 or 2, characterized in that the arrangement of insulation displacement region (3) and crimp region (4) is designed in such a way that the two cables are aligned with each other and are arranged in the housing (1) above each other in relation to the housing base.

4. Electrical connector according to one of Claims 1 to 3, characterized in that contact element (2) and housing (1) comprise a stop (13, 14) for the pre-latching position and the end position.

5. Electrical connector according to one of the preceding claims, characterized in that the insulation displacement contact of the insulation displacement contact region (3) consists of a W profile with four planes each comprising an opposite pair of insulation displacement tabs (7, 8, 9, 10).

6. Electrical connector according to one of Claims 1 to 5, characterized in that the middle insulation displacement tabs (8, 9) are plastically deformed by a thick cable.

## Revendications

1. Connecteur électrique comportant un boîtier (1) composé d'un matériau isolant, et un élément de contact métallique (2) pouvant être agencé dans le boîtier (1), avec une zone de contact à autodénudation (3), deux paires de pattes autodénudantes opposées par paires (7, 10) étant prévues pour des câbles de diamètre réduit (8, 9) et pour des câbles de diamètre accru, de sorte que les paires de pattes autodénudantes (8, 9) pour des câbles de diamètre réduit sont agencées entre celles (7, 10) destinées aux câbles de diamètre accru, caractérisé en ce que la zone de contact à autodénudation (3) comporte deux zones de décharge de traction (5, 6), les pattes autodénudantes (7, 8, 9, 10) étant agencées entre celles-ci, et en ce que l'élément de contact (2) comporte une zone de contact de sertissage (4), reliée à la zone de contact à autodénudation (3) dans la direction de l'axe longitudinal d'un câble d'insertion et connectée de manière conductrice à celle-ci.

2. Connecteur électrique selon la revendication 1, caractérisé en ce que l'élément de contact (2) peut être inséré dans la boîtier (1) dans la direction de l'axe longitudinal d'un câble d'insertion, de sorte que dans la position de pré-encliquetage une extrémité de câble (11) peut être connectée avec la zone de contact de sertissage (4), au moins un câble (12) pouvant être inséré d'en haut dans le boîtier (1) dans la zone de contact à autodénudation (3) dans une position d'extrémité.

3. Connecteur électrique selon l'une des revendications 1 ou 2, caractérisée ce que le dispositif composé de la zone à autodénudation (3) et de la zone de sertissage (4) est conçu de sorte que les deux câbles sont alignés et agencés l'un au-dessus de l'autre dans le boîtier (1) par rapport au fond du boîtier.

4. Connecteur électrique selon l'une des revendications 1 à 3, caractérisé en ce que l'élément de contact (2) et le boîtier (1) comportent une butée (13, 14) pour la position de pré-encliquetage et la position d'extrémité.

5. Connecteur électrique selon l'une des revendications précédentes. caractérisé en ce que le contact autodénudant de la zone de contact à autodénudation (3) est composé d'un profil en W, avec quatre plans, comportant chacun une paire opposée de pattes autodénudantes (7, 8, 9, 10).

6. Connecteur électrique selon l'une des revendications 1 à 5, caractérisé en ce que les pattes autodénudantes médianes (8, 9) sont soumises à une déformation plastique par l'intermédiaire d'un câble épais.
